# FASCICULE DE BREVET EUROPEEN

(11) **EP 0 725 029 B1**
(45) Date de publication et mention de la délivrance du brevet: **30.12.1998**
(21) Numéro de dépôt: 96400175.4
(22) Date de dépôt: 25.01.1996
(51) Int. Cl.: B65H 45/14

(54) **Dispositif d'assistance au réglage de dimensions de pliage dans une machine plieuse inséreuse**
Hilfseinrichtung zum Einstellen der Falzabmessungen in einer Falz-Kuvertiermaschine
Assistance device for adjusting the folding dimensions in a folder-inserter

(30) Priorité: 31.01.1995 FR 9501108
(43) Date de publication de la demande: 07.08.1996
(73) Titulaire: NEOPOST INDUSTRIE, F-92220 Bagneux (FR)
(72) Inventeur: Krasuski, Marek, F-92260 Fontenay aux Roses (FR); Mazeiller, Dominique, F-95530 La Frette (FR)
(74) Mandataire: Joly, Jean-Jacques

(56) Documents cités:
- EP-A- 0 156 326
- EP-A- 0 511 488
- WO-A-93/15990
- FR-A- 1 564 392
- FR-A- 2 681 847

## Description

L'invention se rapporte au domaine du pliage et de l'insertion automatique de documents en feuille dans des enveloppes.

L'invention concerne plus particulièrement une machine plieuse inséreuse comprenant un bac destiné à recevoir des documents à plier et un mécanisme de pliage alimenté en documents à plier par le bac et ayant au moins une butée de pliage dont la position est réglable sous la commande d'un processeur.

Une telle machine est connue du document FR-A-9111992. Cette machine comprend en fait deux bacs d'alimentation, l'un pour recevoir les documents à plier, l'autre pour recevoir les enveloppes. Elle comprend aussi deux poches de pliage chacune munie d'une butée de pliage mobile et dont la position est réglable sous la commande du processeur. Sur la figure 2, A et B correspondent à deux dimensions de pliage d'un document selon deux plis.

Dans la machine connue du document indiqué ci-dessus, les données représentatives des dimensions de pliage A et B sont entrées au clavier par l'utilisateur de la machine. Un utilisateur inexpérimenté n'est pas toujours capable d'entrer du premier coup les bonnes données pour un document. Généralement, il procède par tâtonnements en réalisant plusieurs essais jusqu'à obtenir un pliage et une insertion sous enveloppe satisfaisants.

Le but de l'invention est de proposer un dispositif pour aider l'utilisateur à régler, dans une machine plieuse inséreuse, les dimensions de pliage d'un document à plier en lui évitant de procéder par tâtonnements.

A cet effet, selon l'invention, il est prévu dans la machine plieuse inséreuse, un organe de pointage apte à parcourir toute la hauteur d'un document à plier présent dans le bac et à fournir un signal indicatif de la distance de son déplacement le long de la hauteur de ce document. Le processeur est en outre connecté à cet organe de pointage pour calculer des données représentatives des dimensions de pliage de ce document à partir du signal que lui fournit l'organe de pointage afin de régler automatiquement la position de la butée.

Un exemple de réalisation de l'invention est décrit plus en détails ci-dessous en référence aux dessins.
La figure 1 montre schématiquement les éléments de la machine plieuse inséreuse selon l'invention.
La figure 2 montre un document comportant deux plis à insérer dans une enveloppe.
La figure 3 montre schématiquement un détail de l'organe de pointage selon l'invention.

Figure 1, la machine plieuse inséreuse selon l'invention est montrée de façon très simplifiée. Elle comprend un bac 1 destiné à recevoir des documents à plier et alimentant automatiquement en documents D, un mécanisme de pliage 2, par une entrée placée sous le bac 1.

Le mécanisme de pliage 2 comporte divers rouleaux 3,4,5,6 qui entraînent un document à plier dans des poches de pliages, ici deux poches 7 et 8. Chaque poche est munie d'une butée de pliage 9 et 10 mobile en translation à l'intérieur de la poche. Les butées sont déplacées dans les poches sous l'action d'organes de transmission de mouvements 11 et 12 représentés ici par des courroies sans fin entraînées par des moteurs. Chaque butée est déplacée pour occuper une position correspondant à une dimension de pliage du document D à plier.

Ces organes de transmission de mouvement sont commandés par un processeur 13 qui leurs fournit les données A et B correspondant à deux dimensions de pliage d'un document à plier. A noter qu'ici, les rouleaux introduisent chaque document D à plier d'abord dans la poche 7 où un pli est réalisé suivant la dimension A montrée figure 2. Puis les rouleaux introduisent ce document plié dans la poche 8 où un second pli est réalisé suivant la dimension B montrée à la figure 2.

Selon l'invention, il est prévu un organe de pointage qui permet de régler facilement et automatiquement la position des butées de pliage en fonction du type de document à plier et de l'enveloppe dans laquelle il doit être inséré.

Cet organe de pointage comprend une barrette 14 qui s'étend suivant la largeur du bac 1 (donc suivant la largeur du document D dans le bac 1). Cette barrette est montée mobile en translation suivant la hauteur du bac 1 pour coulisser le long de toute la hauteur L du document D. Par exemple, cette barrette coulisse dans deux glissières prévues sur les côtés latéraux du bac 1.

Il comprend encore un câble 15 qui est relié par une extrémité à la barrette 14 et par son autre extrémité à un tambour 16 autour duquel il s'enroule. Un ressort spiralé monté sur l'axe de rotation du tambour 16 force ce dernier à enrouler le câble 15 pour ramener automatiquement la barrette vers le bas du bac où elle s'escamote.

La barrette 14 sert à désigner la position du bloc d'adresse Ad sur le document D depuis le bas du bac (c'est-à-dire depuis le bas du document D) vers le haut du bac jusqu'à être placée juste en dessous du bloc d'adresse Ad sur le document D, et la distance X3 de son déplacement est récupérée par un capteur 18 sensible au déplacement en rotation du tambour 16. Ce capteur peut par exemple être un codeur optique incrémental qui est apte à fournir au microprocesseur 13 un signal indicatif de cette distance X3.

Quand l'utilisateur relâche la barrette 14, celle-ci revient vers le bas du bac sous l'action du ressort de rappel, du tambour et du câble.

Le processeur 13 est agencé pour calculer les données représentatives des dimensions de pliage A et B à partir de la distance X3 récupérée du capteur 18 et de la dimension L correspondant à la hauteur du document D, de la dimension H correspondant à la hauteur de l'enveloppe E dans laquelle le document D plié doit être inséré et de la dimension X2 correspondant à la distance entre le bas de l'enveloppe E et le bas de la fenêtre Fe de l'enveloppe. Les dimensions H et X2 sont reportées sur la figure 2. Elles sont préalablement entrées dans le processeur 13 par l'utilisateur de la machine, par l'intermédiaire d'un clavier par exemple ou d'un système de pointage analogue. En ce qui concerne la dimension H, celle-ci peut aussi être entrée par clavier ou récupérée par l'intermédiaire d'un capteur détectant le passage du bord avant et du bord arrière du document D et sur la base de la vitesse de déplacement du document D. Elle peut être encore saisie à l'aide d'un pointeur similaire de position.

A titre d'exemple, le processeur est programmé pour déterminer les dimensions de pliage A et B en résolvant le système d'équations et d'inéquations suivant:$\begin{matrix}\begin{matrix}\text{. X1 = X2 + 5mm} \\ \text{. B <= H - 5mm} \\ \text{. X1 = X3 - B - A} \\ \text{. B>= A + 3mm} \\ \text{. L - A - B <= H - 5mm}\end{matrix}\end{matrix}$

Il est entendu que si la solution au système d'équations indiqué ci-dessus n'existe pas, le processeur commande l'affichage d'un message d'assistance approprié à l'attention de l'utilisateur.

Selon l'invention, la barrette 14 est munie d'un palpeur à pression 19 visible figure 3 qui est relié au processeur 13 par l'intermédiaire d'une liaison électrique 15 en nappe à la place d'un simple câble. Quand l'utilisateur déplace la barrette 14 suivant la hauteur L du document à plier présent dans le bac, le palpeur à pression ne détecte aucune pression contre le document. Quand la barrette est positionnée juste en dessous du bloc adresse Ad, l'utilisateur appuie sur la barrette contre le document et le capteur à pression délivre le signal qui est détecté par le processeur. Ainsi, il est facile de programmer le processeur 13 pour qu'il prenne en compte le signal fourni par le capteur 18 seulement quand le palpeur à pression est enfoncé.

Avantageusement, la barrette 14 porte une diode électroluminescente 20 qui est alimentée en courant électrique par l'intermédiaire de la liaison électrique 15. L'allumage de la diode sert à informer l'utilisateur de la machine que celle-ci est placée dans un mode assistance pour le réglage de la position des butées de pliage. Le processeur est programmé pour commander l'allumage de la diode 20 suite à l'entrée d'une commande par menu ou par enfoncement d'une touche spécifique reliée au processeur comme la touche 21. Ensuite, l'utilisateur de la machine déplace la barrette 14 le long de la hauteur du document à plier comme indiquer ci-dessus pour récupérer la dimension X3. Suite à quoi, le processeur calcule les dimensions de pliage A et B pour régler automatiquement la position des butées 9 et 10.

## Revendications

1. Une plieuse inséreuse comprenant un bac (1) destiné à recevoir des documents (D) à plier, un mécanisme de pliage (2) alimenté en documents par le bac et ayant au moins une butée de pliage (9,10) dont la position est réglable sous la commande d'un processeur (13), caractérisée en ce qu'il est prévu un organe de pointage (14) apte à parcourir toute la hauteur (L) d'un document à plier présent dans le bac et à fournir un signal indicatif de la distance (X3) de son déplacement le long de la hauteur de ce document, le processeur (13) étant en outre connecté à cet organe de pointage (14) pour calculer des données représentatives des dimensions de pliage (A,B) de ce document à partir du signal (X3) que lui fournit l'organe de pointage afin de régler automatiquement la position de la butée.

2. La plieuse inséreuse selon la revendication 1, dans laquelle l'organe de pointage comprend une barrette (14) s'étendant suivant la largeur du bac et montée mobile en translation sur la bac suivant la hauteur du bac, une liaison souple (15) reliée d'une part à la barrette et d'autre part à un tambour (16) sur lequel elle s'enroule, un ressort de rappel (17) tendant à forcer le tambour à enrouler la liaison souple et un capteur (18) sensible au déplacement en rotation du tambour, ce capteur fournissant le signal (X3) indicatif de la distance du déplacement de la barrette suivant la hauteur du bac.

3. La plieuse inséreuse selon la revendication 2, dans laquelle la barrette (14) est munie d'un palpeur à pression (19) et la liaison souple est une liaison électrique en nappe reliant le palpeur au processeur (13).

4. La plieuse inséreuse selon la revendication 3, dans laquelle la barrette (14) est munie d'une diode électroluminescente (20), le processeur étant programmé pour commander l'allumage de la diode au travers de la liaison électrique quand le déplacement de la barrette sert à calculer les données représentatives des dimensions de pliage du document présent dans le bac.

## Claims

1. A folder and inserter comprising a tray (1) for receiving documents (D) to be folded, and a folding mechanism (2) fed with documents from the tray and having at least one folding abutment (9, 10) whose position is adjustable under the control of a processor (13), the folder and inserter being characterized in that it is provided with a pointer member (14) suitable for traveling up the entire height (L) of a document to be folded and present in the tray, and for providing a signal representative of the distance (X3) it has moved along the height of the document, the processor (13) also being connected to said pointer member (14) to compute data representative of the fold dimensions (A, B) of the document on the basis of the signal (X3) provided by the pointer member in order to adjust the position of the abutment automatically.

2. A folder and inserter according to claim 1, in which the pointer member comprises a bar (14) extending across the width of the tray and mounted to move in translation along the tray up the height of the tray, a flexible link (15) connected firstly to the bar and secondly to a drum (16) on which it is wound, a return spring (17) urging the drum to wind in the flexible link, and a sensor (18) responsive to the rotary displacement of the drum, the sensor providing the signal (X3) representative of the distance through which the bar has moved up the height of the tray.

3. A folder and inserter according to claim 2, in which the bar (14) is provided with a pressure sensor (19) and the flexible link is an electrical link in the form of a flat cable connecting the pressure sensor to the processor (13).

4. A folder and inserter according to claim 3, in which the bar (14) is provided with a light-emitting diode (20), and the processor is programmed to cause the diode to be switched on via the electrical link whenever displacement of the bar is effective in computing data representative of the fold dimensions of the document present in the tray.

## Patentansprüche

1. Falz- und Kuvertiermaschine mit einem Korb (1), der zu faltende Dokumente (D) aufnehmen soll, mit einem Faltmechanismus (2), der aus dem Korb mit Dokumenten versorgt wird und mindestens einen Falzanschlag (9, 10) aufweist, dessen Position unter Steuerung durch einen Prozessor (13) einstellbar ist, dadurch gekennzeichnet, daß ein Einstellorgan (14) vorgesehen ist, das über die ganze Höhe (L) eines im Korb befindlichen und zu faltenden Dokuments verschoben werden kann und das ein für die Verschiebestrecke (X3) in Richtung der Höhe des Dokuments charakteristisches Signal liefern kann, wobei der Prozessor (13) außerdem an dieses Einstellorgan (14) angeschlossen ist, um für die Falzdimensionen (A, B) des Dokuments repräsentative Daten ausgehend von dem Signal (X3) zu berechnen, das das Einstellorgan ihm liefert, um automatisch die Position des Anschlags einzustellen.

2. Falz- und Kuvertiermaschine nach Anspruch 1, in der das Einstellorgan eine Leiste (14), die sich über die Breite des Korbs erstreckt und translatorisch auf dem Korb über dessen Höhe verschiebbar ist, eine bewegliche Verbindung (15), die einerseits mit der Schiene und andrerseits mit einer Trommel (16) verbunden ist, auf der sie sich aufwickelt, eine Rückholfeder (17) aufweist, die auf die Trommel in Richtung einer Einholung der beweglichen Verbindung einwirkt, und eine Sonde (18) aufweist, die die Drehbewegung der Trommel mißt und das Signal (X3) liefert, das ein Maß für die Verschiebestrecke der Leiste in Höhenrichtung des Korbs ist.

3. Falz- und Kuvertiermaschine nach Anspruch 2, in der die Leiste (14) einen Tastfühler (19) besitzt und die bewegliche Verbindung eine elektrische Flachleitung ist, die den Tastfühler mit dem Prozessor (13) verbindet.

4. Falz- und Kuvertiermaschine nach Anspruch 3, in der die Leiste (14) eine Elektrolumineszenzdiode (20) trägt, wobei der Prozessor so programmiert ist, daß die Diode über die elektrische Verbindung zum Leuchten gebracht wird, wenn die Verschiebung der Leiste zur Berechnung der Daten dient, die für die Positionen der Falze des im Korb liegenden Dokuments repräsentativ sind.
